# EUROPÄISCHE PATENTANMELDUNG

(11) **EP 0 356 700 A1**
(43) Veröffentlichungstag der Anmeldung: **07.03.1990**
(21) Anmeldenummer: 89113631.9
(22) Anmeldetag: 24.07.1989
(51) Int. Cl.: C11D 3/39, C11D 3/20, C11D 3/37

(54) **Granulares, Bleichaktivatoren enthaltendes Bleichhilfsmittel**

(30) Priorität: 01.08.1988 DE 3826092
(71) Anmelder: Henkel Kommanditgesellschaft auf Aktien, 40191 Düsseldorf (DE)
(72) Erfinder: Merz, Thomas, Dr., D-4000 Düsseldorf (DE); Poethkow, Jörg, D-4000 Düsseldorf (DE); Jacobs, Jochen, Dr., D-5600 Wuppertal 1 (DE); Smulders, Eduard, Dr., D-4010 Hilden (DE)

(57) **Zusammenfassung**

Granulare Bleichhilfsmittel mit einem Gehalt an Bleichaktivatoren aus der Klasse der N-Acyl- und O-Acylverbindungen sowie an wasserlöslichen, filmbildenden Polymeren, die als Granulierhilfsmittel dienen, enthalten zusätzlich 2 bis 15 Gew.-% einer mehrwertigen Carbonsäure, Hydroxycarbonsäure oder Ethercarbonsäure mit 3 bis 6 C-Atomen im Molekül als Stabilisator. Zwecks Herstellung der Mittel wird zunächst ein homogenes, trockenes Vorgemisch hergestellt, das den Bleichaktivator, die Säure und einen Teil oder die Gesamtmenge des polymeren Granulierhilfsmittels enthält. Dieses Gemisch wird mit Wasser oder einer wäßrigen Lösung des restlichen Granulierhilfsmittels besprüht und granuliert.

## Beschreibung

Aus EP 0 037 026-81 (US 4,372,868) ist ein Verfahren zur Herstellung eines leichtlöslichen Granulates bekannt, das 90 bis 98 Gew.-% eines Bleichaktivators enthält. Nach diesem Verfahren wird der pulverförmige Bleichaktivator mit Cellulose- oder Stärkeether oder Stärke, die ebenfalls als Pulver vorliegen, homogen vermischt und anschließend mit Wasser oder einer verdünnten wäßrigen Lösung des Celluloseethers besprüht und gleichzeitig granuliert. Die Granulate werden anschließend getrocknet. Als Bleichaktivator wird bevorzugt Tetraacetylethylendiamin (TAED) und als Celluloseether bevorzugt Natrium-carboxymethylcellulose (CMC) verwendet. Die Produkte zeichnen sich nach Zumischen zu persalzhaltigen granularen Waschmitteln bei normaler Lagerung durch eine gute Beständigkeit und eine schnelle und vollständige Löslichkeit bei mittleren Waschtemperaturen (45 bis 60 ^{o}C) aus.

Ein weiteres Herstellungsverfahren ist in EP 0 070 474 (US 4,457,858) beschrieben. Hierzu wird eine wäßrige Aufschlämmung, enthaltend den Bleichaktivator und den Celluloseether im Gewichtsverhältnis 97 : 3 bis 93 : 7 sprühgetrocknet. Hinsichtlich ihrer Eigenschaften sind die Produkte mit denen gemäß EP 0 027 026 vergleichbar.

In EP 0 075 818 (US 4,695,397) ist ein weiteres Herstellungsverfahren beschrieben, und zwar werden Gemische aus Bleichaktivator ohne Einsatz von Wasser unter Druck zu Teilchen mit einem Durchmesser von 0,5 bis 3 mm kompaktiert.

Es hat sich gezeigt, daß die Lösungsgeschwindigkeit der bekannten Granulate bei niedrigen Waschtemperaturen, insbesondere im Bereich zwischen 25 und 40 ^{o}C noch nicht voll befriedigt. Dies gilt in verstärktem Maße für kompaktierte Granulate gemäß EP 0 075 818, die bei niedrigen Waschtemperaturen vielfach nur sehr langsam bzw. unvollständig zerfallen. Deshalb muß den Gemishcen ein Dispergierhilfsmittel zugesetzt werden, wie Natriumtripolyphosphat, Nitrilotriacetat, Natriumsulfat oder Salze von polymeren bzw. copolymeren Carbonsäuren, wie Polyacrylat oder ein Copolymeres aus Acrylsäure und Maleinsäure als Na-Salz. Aber auch diese Zusätze verbessern die Dispergiereigenschaften nich wesentlich, was insbesonders für die (co-)Polymeren gilt. Andererseits sind Phosphate und Nitrilotriacetat aus ökologischer Sicht vielfach unerwünscht, während Natriumsulfat einen Ballaststoff darstellt.

Die nachfolgend beschriebene Erfindung führt zu einer deutlichen Verbesserung der Dispergier- und Löslichkeitseigenschaften der Granulate. Gleichzeitig wird die Lagerbeständigkeit der Granulate in Mischungen mit persalzhaltigen Waschpulvern ganz erheblich gesteigert. Von besonderem Vorteil ist, daß die mitverwendeten Stoffe ökologisch völlig unbedenklich sind und zusätzlich aufgrund ihrer sequestrierenden Eigenschaften die Reinigungswirkung der Waschmittel steigern. Andererseits ist die erforderliche Menge dieser Hilfsstoffe so gering, daß der Aktivstoffgehalt der Mittel nicht oder nur geringfügig verringert wird. Außerdem wird diese Verringerung des Bleichaktivator-Gehaltes durch die wesentlich verbesserte Lagerbeständigkeit mehr als kompensiert.

Gegenstand der Erfindung sind granulare Bleichhilfsmittel mit einem Gehalt an Bleichaktivatoren aus der Klasse der N-Acyl- und O- Acylverbindungen sowie mindestens einem Granulierhilfsmittel aus der Klasse der wasserlöslichen, filmbildenden Polymeren, gekennzeichnet durch einen Gehalt an 2 bis 15 Gew.-% einer mehrwertigen Carbonsäure, Hydroxycarbonsäure oder Ethercarbonsäure mit 3 bis 6 C-Atomen im Molekül.

Beispiele für derartige mehrwertige Carbonsäuren sind Malonsäure, Bernsteinsäure, Glutarsäure, Adipinsäure, Maleinsäure, Äpfelsäure, Weinsäure, Citronensäure, Diglykolsäure und Carboxymethyloxybernsteinsäure. Bevorzugte Säuren sind Citronensäure und Carboxymethylbernsteinsäure. Ihr Anteil, bezogen auf das Bleichaktivator-Granulat, beträgt vorzugsweise 4 bis 12 Gew.-%.

Aminogruppen enthaltende mehrwertige Carbonsäuren, wie Nitrilotriessigsäure, sind ungeeignet, da sie oxydabel sind und die Bleichaktivität reduzieren.

Als Bleichaktivatoren eignen sich die bekannten N-acylierten Amine, Diamine, Amide, Glykolurile, Diketopiperazine, Hydantoine sowie acylierte Polyole und acylierte p-Hydroxybenzoate bzw. p-Hydroxybenzolsulfonate. Bevorzugt wird Tetraacetylmethylendiamin, Tetraacetylethylendiamin (TAED), Pentaacetylglucose, Hexanoyl-oxybenzolsulfonat, Octanoyl-oxybenzolsulfonat und Nonanoyl-oxybenzolsulfonat mit linearen oder verzweigten Acylresten, wobei die Sulfonatgruppen in Form des Natriumsalzes vorliegen. Besonders bevorzugt ist TAED. Der Gehalt der Granulate an Bleichaktivatoren beträgt 80 bis 96 Gew.%, vorzugsweise 85 bis 94 Gew.-%.

Als Granulierhilfsmittel dienen wasserlösliche, filmbildende Polvmere, wie wasserlösliche Celluloseether, wasserlösliche Stärke oder wasserlösliche Stärkeether sowie deren Gemische. Beispiele für Celluloseether sind Methylcellulose, Ethylcellulose, Hydroxyethylcellulose, Methylhydroxyethylcellulose, Methylhydroxypropylcellulose, Carboxymethylcellulose (als Natriumsalz) und Methylcarboxymethylcellulose (Na-Salz). Als Stärke kommt z. B. Maisstärke bzw. depolymerisierte Stärke in Betracht. Geeignete Stärkeether sind beispielsweise Carboxymethylstärke, Hydroxyethylstärke und Methylstärke. Als besonders geeignet aus dieser Gruppe hat sich Natriumcarboxymethylcellulose (CMC) erwiesen.

Geeignet sind ferner homopolymere oder copolymere Carbonsäuren, wie Polyacrylsäure, Polymethacrylsäure, Polymaleinsäure, Copolymere der Acrylsäure bzw. Methacrylsäure mit Maleinsäure sowie der Maleinsärue mit Vinylmethylether, wobei diese polymeren Säuren als freie Säuren oder bevorzugt als Natriumsalze vorliegen. Bevorzugte Vertreter dieser Gruppe sind Natrium-Polyacrylat und Natriumsalze von Acrylsäure-Maleinsäure-Copolymeren mit einem Gewichtsverhältnis Acrylsäure : Maleinsäure von 10 : 1 bis 1 : 1, vorzugsweise 7 : 1 bis 2 : 1. Diese Verbindungen weisen im allgemeinen Molekulargewichte von 3000 bis 150000, vorzugsweise 5000 bis 100000 auf.

Eine dritte Gruppe an filmbildenden Polymeren sind C-Kettenpolymere mit nichtionischen hydrophilen Gruppen bzw. Polyethergruppen. Beispiele hierfür sind Polyvinylalkohol, teilverseiftes Polyvinylacetat, Polyvinylpyrrolidon, Polyacrylamid sowie Polyethylenglykolether.

Auch Gemische von filmbildenden Polymeren der vorgenannten Gruppen werden verwendet, z. B. ein Gemisch aus CMC oder Methylcellulose mit Polyacrylat oder mit einem Acrylsäure-Maleinsäure-Copolymeren oder Gemische eines der beiden zuletzt genannten Polymeren mit Polyethylenglykolethern.

Der Gehalt der Granulate an Granulierhilfsmittel beträgt 0,3 bis 5 Gew.-%, vorzugsweise 0,5 bis 3 Gew.-%. Trotz dieses gegenüber den Angaben in EP-B 0 037 026 verminderten Gehaltes an Granulierhilfsmittel zeichnen sich die erfindungsgemäßen Mittel durch eine gute Kornstabilität und eine weiter verbesserte Lagerbe ständigkeit in Gemischen mit Peroxide und Waschalkalien enthaltenden Waschmitteln aus.

Die Granulate können geringe Mengen an Feuchtigkeit, beispielsweise bis 3 Gew.-%, vorzugsweise weniger als 2 Gew.-%, enthalten. Im Gegensatz zu bekannten Granulaten ist dieser Wassergehalt jedoch nicht kritisch, d. h. auch ein etwas erhöhter Wassergehalt führt nicht zu einer nennswerten Verminderung der Lagerbeständigkeit. Dies erweist sich als besonders wertvoll, wenn die Mittel bei ungünstigen klimatischen Bedingungen, wie hoher Luftfeuchtigkeit und erhöhter Temperatur, gelagert werden.

Der Herstellung kann mittels üblicher Granulierverfahren und Granuliervorrichtungen vorgenommen werde. Vorzugsweise verfährt man so, daß man zunächst ein inniges, trockenes Gemische des Bleichaktivators und der mehrwertigen Carbonsäure herstellt und dieses in einer Granuliervorrichtung mit einer wäßrigen Lösung des Granulierhilfsmittels besprüht. Die Konzentration der wäßrigen Lösung kann je nach Viskosität 2 bis 20 Gew.-% des Granulierhilfsmittels enthalten. Man kann auch so verfahren, daß man zunächst ein trockenes Gemisch aller Komponenten einschließlich des pulverförmig vorliegenden Granulierhilfsmittels oder eines Teils desselben herstellt und dieses anschließend mit Wasser oder einer wäßrigen Lösung besprüht, die den Rest des Granulierhilfsmittels gelöst enthält. Eine solche Arbeitsweise empfiehlt sich insbesondere dann, wenn die wäßrigen Lösungen des Granulierhilfsmittel stark quellen und dabei so hochviskos werden, daß sie sich nur schlecht versprühen und in dem zu granulierenden Gemisch verteilen lassen. Dies kann z. B. dann der Fall sin, wenn Carboxymethylcellulose in einer Konzentration von mehr als 1 bis 2 Gew.-% als Granulierhilfsmittel eingesetzt werden sollen. Um größere Mengen an Granulierhilfsmittel einzubringen, wären in diesen Fällen vergleichsweise große Mengen an Wasser erforderlich, die während des Granulierens oder im Anschluß daran wieder durch Trocknen entfernt werden müßten.

Sofern der Anteil des Granulierhilfsmittels im Bereich von 0,3 bis 1,5 Gew.-%, insbesondere 0,5 bis 1 Gew.-% liegt, ist die erstgenannte Arbeitsweise, d. h. das Einbringen des Granulierhilfsmittels als wäßrige Lösung, bevorzugt.

Während des Granulierens können auch Zusatzstoffe wie Farbstoffe oder Farbpigmente zugemischt bzw. über die wäßrige Granulierflüssigkeit eingebracht werden. Auch geringe Mengen an weiteren, oxidationsstabilen Komplexbildnern und Stabilisatoren für Perverbindungen können in dieser Verfahrensstufe zugemischt werden. Beispiele hierfür sind Salze von Polyphosphonsäuren, wie 1-Hydroxyethan-1,1-diphosphonat, Ethylendiamin-tetramethylenphosphonat und Diethylentriamin-pentamethylenphosphonat, jeweils in Form des Natriumsalzes. Der Anteil dieser Zusätze kann bis 2 Gew.-%, im allgemeinen bis 0,5 Gew .-%, bzeogen auf das Granulat betragen.

Der Wassergehalt des Granulates wird anschließend auf weniger als 3, vorzugsweise weniger als 2 und insbesondere weniger als 1,5 Gew.-% erniedrigt. Das Entziehen des überschüssigen Wassers kann durch Trocknen unter Wärmezufuhr erfolgen, wobei die Temperatur des Granulates zweckmäßigerweise 80 ^{o}C nicht übersteigt und unterhalb der Schmelztemperatur des Bleichaktivators und der Carbonsäure liegt. Geeignet sind Trockner, die die granulare Struktur des Produkts nicht nachteilig verändern, beispielsweise Horden-, Vakuum- oder Wirbelschichttrockner.

Weiterhin ist es möglich, dem zum Einsatz in Waschmitteln bzw. in Waschprozessen bestimmten Granulaten während des Granulierprozesses auch solche Stoffe zuzusetzen, die üblicherweise in sehr geringer Menge den Waschmitteln in einem besonderen Mischprozeß getrennt zugemischt werden. Es handelt sich bei diesen Zusatzstoffen um solche, die bei der üblichen Waschmittelaufbereitung, insbesondere bei der Heißsprühtrocknung, inaktiviert werden bzw. verlorengehen, wie Schauminhibitoren und Duftstoffe. Als Schauminhibitoren kommen übliche bekannte Entschäumungsmittel, vorzugsweise Polysiloxane sowie deren Gemische mit mikrofeiner Kieselsäure in Frage. Beispiele hierfür sind Polydimethylsiloxan mit einem Gehalt von ca. 1 bis 10 Gew.-%, vorzugsweise 2 bis 4 Gew.-%, bezogen auf das fertige Granulat, betragen. Das Zumischen des Entschäumers kann bereits in der 1. Mischstufe erfolgen; man kann den Entschäumer aber auch in der Granulierflüssigkeit dispergieren, die zwecks Vermeidung von Entmischungsvorgängen in diesem Falle jedoch ein Tel des Granulierhilfsmittels enthalten soll.

Die in der angegebenen Weise hergestellten Granulate weisen ein günstiges Kornspektrum auf. Eventuell vorhandene Grob- und Feinanteile können abgesiebt und nach dem Mahlen der Grobanteile wieder in den Prozeß zurückgeführt werden. Die Granulate sind gut schüttfähig, nichtklebend und zeichnen sich durch eine überlegene Lagerstabilität aus. Bereits bei niedrigen Waschtemperaturen beispielsweise solchen von 25 bis 40 ^{o}C zerfallen sie sehr schnell und vollständig, so daß die volle Bleichkraft auch unter solchen Waschbedingungen binnen kurzer Zeit voll zur Verfügung steht. Sie lassen sich mit Vorteil in Wasch-, Blech-, Oxidations- und desinfizierend wirkenden Mitteln einsetzen und behalten ihre guten Eigenschaften auch im Gemisch mit den in diesen Mitteln enthaltenen Wirkstoffen.

### Beispiele

### Beispiel 1

Als Bleichaktivator wurde Tetraacetylethylendiamin (TAED) mit einer mittleren Korngröße von 0,01 bis 0,8 mm eingesetzt. Der Kornanteil zwischen 0,8 und 1,6 mm betrug 5 Gew.-%, der Anteil unter 0,01 mm 10 Gew.-%. Die im folgenden verwendete Abkürzung GT steht für Gewichtsteile. 88,1 GT des pulverförmigen Bleichaktivators wurden in einem horizontal drehbar angeordneten Mischer, der mit an einer rotierenden Welle angebrachten Misch- und Zerhackerwerkzeugen ausgerüstet war, mit 10,4 GT Citronensäure (Korngröße 0,05 bis 0,5 mm) trocken vermischt. Auf das homogene, ständig in Bewegung gehaltene Gemisch wurden im Verlauf von 4 Minuten 10 GT Natriumpolyacrylat (MG = 10000) in 10gewichtsprozentiger wäßriger Lösung aufgesprüht. Anschließend wurde der Granulationsprozeß noch 1 Minute fortgesetzt. Das noch feuchte Granulat wurde in einem Wirbelschichttrockner mit Luft von 50 ^{o}C auf einen Wassergehalt von 1 Gew.-% getrocknet. Der Gehalt der Granulate betrug somit
88,1 Gew.-% TAED
10,4 Gew.-% Citronensäure
0,5 Gew.-% Polyacrylat
1,0 Gew.-% Wasser.
92 Gew.-% des Granulates wiesen eine Korngröße von 0,1 bis 1,2 mm auf. Der Rest entfiel auf Grob- und Feinstanteile, die abgesiebt wurden.

Zur Prüfung der Lagerstabilität wurden 1 ,7 Gew.-% (entsprechend 1,5 Gew.-% TAED) des Granulates mit 98,3 Gew.-% eines handelsüblichen, phosphatreduzierten körnigen Waschmittels, enthaltend 21,5 Gew.-% Natriumperborat-tetrahydrat, innig vermischt. Jeweils 400 g des Pulvergemisches wurden in üblichen bedruckten Kartonpackungen abgefüllt und in einer Klimazelle bei 30 ^{o}C und 80 ^{o} relativer Luftfeuchtigkeit gelagert.

Die Bestimmung der Lösungseigenschaften und Bleichaktivität wurde unter praxisnahen Bedingungen in einer Haushaltswaschmaschine in Gegenwart sauberer Testwäsche (letzteres, um unkontrollierbare Einflüsse individueller Anschmutzungen zu vermeiden). Entsprechend der Dosiervorschrift wurde 1,5 Meßbecher in die Einspülkammer eingefüllt und der Waschprozeß gestartet. Eine erste Probe wurde bei einer Laugentemperatur von 30 ^{o}C entnommen. Weitere Proben wurden nach Erreichen der Endtemperatur von 40 ^{o}C in zeitlichem Abstand entnommen und der Persäuregehalt analytisch bestimmt.

Zum Vergleich wurden Produkte gemäß
a) EP 0 037 026, Beispiel 1
b) EP 0 075 818, Beispiel 3 (W3)
verwendet, wobei in beiden Versuchen der Gehalt an TAED im Gemisch ebenfalls auf 1 ,5 Gew.-% eingestellt wurde.

Es wurden folgende Ergebnisse erzielt:

| Lagerstabilität | | | |
|---|---|---|---|
| | Beispiel 1 | Vergleich a | Vergleich b |
| Anfang | 100 % | 99 % | 100 % |
| 4 Wochen | 100 % | 87 % | 94 % |
| 8 Wochen | 96 % | 79 % | 92 % |

| Bleichaktivität | | | |
|---|---|---|---|
| Laugentemperatur | Beispiel | Vergleich a | Vergleich b |
| 30 ^{o} erreicht | 92 % | 72 % | 55 % |
| 40 ^{o} erreicht | 100 % | 88 % | 78 % |
| 40 ^{o} nach 3 Min. | | 100 % | 95 % |
| 40 ^{o} nach 5 Min. | | | 100 % |

## Patentansprüche

1. Granulare Bleichhilfsmittel mit einem Gehalt an Bleichaktivatoren aus der Klasse der N-Acyl- und O-Acylverbindungen sowie mindestens einem Granulierhilfsmittel aus der Klasse der wasserlöslichen, filmbildenden Polymeren, gekennzeichnet durch einen Gehalt an 2 bis 15 Gew.-% einer mehrwertigen Carbonsäure, Hydroxycarbonsäure oder Ethercarbonsäure mit 3 bis 6 C-Atomen im Molekül.

2. Mittel nach Anspruch 1, dadurch gekennzeichnet, daß die Carbonsäure aus Citronensäure besteht.

3. Mittel nach Ansprüchen 1 oder 2, dadurch gekennzeichnet, daß der Gehalt an Carbonsäure 4 bis 12 Gew.-% beträgt.

4. Mittel nach einem oder mehreren der vorstehenden Ansprüche, dadurch gekennzeichnet, daß der Bleichaktivator aus Tetraacetylethylendiamin besteht und in Anteilen von 80 bis 96 Gew.-% vorliegt.

5. Mittel nach einem oder mehreren der vorstehenden Ansprüche, dadurch gekennzeichnet, daß das Granulierhilfsmittel aus Natrium-Carboxymethylcellulose, Polyacrylsäure bzw. einem Copolymeren der Polyacrylsäure mit Maleinsäure im Verhältnis 10 : 1 bis 1 : 1 bzw. deren Natriumsalze besteht.

6. Mittel nach Anspruch 5, dadurch gekennzeichnet, daß der Anteil des Granulierhilfsmittels 0,3 bis 5 Gew.-% beträgt.

7. Mittel nach einem oder mehreren der Ansprüche 1 bis 6, dadurch gekennzeichnet, daß ihr Wassergehalt weniger als 3 Gew.-%, bevorzugt weniger als 2 Gew.-% beträgt.

8. Verfahren zur Herstellung der Mittel nach einem oder mehreren der Ansprüche 1 bis 7, dadurch gekennzeichnet, daß man ein homogenes trockenes Gemisch des Bleichaktivators und der mehrwertigen Garbonsäure mit einer wäßrigen Lösung des Granulierhilfsmittels besprüht und granuliert.

9. Verfahren zur Herstellung der Mittel nach einem oder mehreren der Ansprüche 1 bis 7, dadurch gekennzeichnet, daß man ein trockenes Gemisch herstellt, das den Bleichaktivator, die Garbonsäure und eine Teilmenge oder die Gesamtmenge des Granulerhilfsmittels enthält, worauf man das Gemisch mit Wasser oder einer wäßrigen Lösung der Restmenge des Granulierhilfsmittels besprüht und granuliert.

10. Verfahren nach Anspruch 8 oder 9, dadurch gekennzeichnet, daß man einen Farbstoff oder ein Pigment hinzumischt.
